# DEMANDE DE BREVET EUROPEEN

(11) **EP 0 507 671 A1**
(43) Date de publication de la demande: **07.10.1992**
(21) Numéro de dépôt: 92400896.4
(22) Date de dépôt: 31.03.1992
(51) Int. Cl.: B61K 11/00

(54) **Dispositif de distribution pneumatique de produits pulvérulents en vrac, notamment de sable**

(30) Priorité: 03.04.1991 FR 9104045
(71) Demandeur: ENGINEERING TRANSPORT PNEUMATIQUE MECANIQUE( E.T.P.M.), F-77321 Marne La Vallée Cédex 2 (FR)
(72) Inventeur: Fleurigeon, Jean-Louis, F-77166 Grisy-Suisnes (FR)
(74) Mandataire: Armengaud Ainé, Alain

(57) **Abrégé**

Dispositif de distribution pneumatique de produits pulvérulents en vrac, notamment de sable, destiné en particulier aux installations de sablage de véhicules sur rails du type comportant un silo de stockage contenant le sable à distribuer et un système de cannes de distribution munies d'un embout conçu de façon à être introduit dans l'orifice d'admission de la sablière dudit véhicule et de moyens assurant le dépoussiérage, ce dispositif étant caractérisé en ce que ladite canne (10) est montée sur un pot de détente (30) dans lequel s'effectue l'amenée du sable sous pression délivré à partir dudit silo et en ce que l'embout de ladite canne est réalisé sous la forme d'une poignée pistolet (12) comportant une arrivée centrale (20) de sable sous pression, une tuyauterie de dépoussiérage (22), une seconde tuyauterie (26) se terminant par un tube palpeur (26′) introduit dans l'orifice d'admission de la sablière et dans laquelle règne une surpression, ce tube palpeur étant relié à un pressostat assurant la commande de la vanne d'admission (24) du sable sous pression.

## Description

La présente invention a pour objet un dispositif destiné à assurer la distribution pneumatique de produits pulvérulents en vrac, notamment de sable en particulier pour des installations de sablage des voies de roulement de véhicules sur rails.

On sait que les véhicules sur rails et notamment les motrices comportent des boîtes à sable, généralement dénommées sablières, à partir desquelles du sable est injecté devant les roues motrices, notamment lors du freinage ou de l'accélération. Il existe donc à l'heure actuelle des installations qui permettent d'alimenter sous pression de telles sablières à partir de cuves contenant le sable.

Dans ces installations connues on utilise un silo pour le stockage du sable qui alimente des trémies de distribution sous lesquelles sont disposées une ou plusieurs cannes de distribution télescopiques ou souples que l'on raccorde sur l'orifice d'admission de la sablière. Le sable est introduit sous pression dans cette sablière et l'on prévoit un système de dépoussiérage permettant de récupérer les poussières émises lors de l'introduction du sable. Ces installations complètes de sablage (comme celle revendiquée dans le brevet autrichien n° 333 843) ne visent pas particulièrement les moyens de fermeture automatique présents sur la canalisation de distribution de produit, l'obturation y est en général manuelle et réalisée par une vanne classique.

On connaît, par ailleurs, des systèmes d'obturation commandés (cf brevet US n° 4 497 350) qui comprennent au moins deux dispositifs couplés de détection de pression fluctuants avec le niveau de produit présent dans le réservoir.

Les installations actuellement réalisées présentent deux inconvénients majeurs :
1° - Elles ne comportent aucun moyen unique, fiable ou automatique, permettant à l'utilisateur de détecter le moment où la sablière est pleine, ce qui entraîne inévitablement un débordement du sable de cette sablière, le sable en excès ainsi déversé se répandant entre les voies, ce qui nécessite son enlèvement périodique ;
2° - Etant donné qu'il est nécessaire de prévoir plusieurs cannes de distribution afin d'assurer une alimentation simultanée de plusieurs sablières, les aires où sont positionnées les installations actuelles de distribution pneumatique de sable sont très encombrées par les systèmes de distribution, ce qui en complique l'accès et contribue à nuire à une distribution rapide du sable sous pression dans les sablières.

La présente invention s'est donc fixé pour objectif d'apporter un dispositif de distribution notamment de sable ne présentant pas les inconvénients mentionnés ci-dessus des dispositifs actuellement réalisés.

En conséquence, la présente invention a pour objet un dispositif de distribution pneumatique de produits pulvérulents en vrac, notamment de sable, destiné en particulier aux installations de sablage des voies de roulement de véhicules sur rails du type comportant un silo de stockage contenant le sable à distribuer et un système de cannes de distribution munies d'un embout conçu de façon à être introduit dans l'orifice d'admission de la sablière dudit véhicule et de moyens assurant le dépoussiérage, ce dispositif étant caractérisé en ce que ladite canne est montée sur un pot de détente dans lequel s'effectue l'amenée du sable sous pression délivré à partir dudit silo et en ce que l'embout de ladite canne est réalisé sous la forme d'une poignée pistolet comportant une arrivée centrale de sable sous pression, une tuyauterie de dépoussiérage, une seconde tuyauterie se terminant par un tube palpeur introduit dans l'orifice d'admission de la sablière et dans laquelle règne une surpression, ce tube palpeur étant relié à un pressostat assurant la commande de la vanne d'admission du sable sous pression.

Selon la présente invention ladite vanne d'admission du sable sous pression dans la poignée pistolet est positionnée sur cette dernière et elle est commandée, à partir dudit pressostat par l'intermédiaire d'une conduite pneumatique prévue sur ladite poignée pistolet.

Selon une autre caractéristique de la présente invention le pot de détente sur lequel est montée ladite canne est suspendu à l'extrémité d'un câble qui est rappelé par un moyen de rappel pouvant être par exemple réalisé sous la forme d'un contrepoids, les poulies et tambours sur lesquels s'enroulent les câbles du pot de détente et du contrepoids étant placés sur un portique dont la tête portant lesdites poulies et tambours peut subir une rotation de 360°.

D'autres caractéristiques et avantages de la présente invention ressortiront de la description faite ci-après en référence aux dessins annexés qui en illustrent un exemple de réalisation et d'application dépourvu de tout caractère limitatif. Sur les dessins :
- La figure 1 est une vue d'ensemble schématique représentant le dispositif selon la présente invention, en élévation latérale ;
- La figure 2 est une vue en coupe selon 2-2 de la figure 3 représentant la poignée pistolet du dispositif selon la présente invention ;
- La figure 3 est une vue en élévation frontale de la figure 2 ;
- La figure 4 est une vue partielle à plus grande échelle, en coupe axiale verticale partielle selon 4-4 de la figure 5 illustrant la tête du portique sur laquelle sont montées les cannes de distribution du dispositif selon l'invention ;
- La figure 5 est une vue en plan avec arrachement de la figure 4 et
- La figure 6 est une vue partielle, en élévation frontale, représentant le tambour sur lequel sont enroulés les câbles respectivement du contrepoids et du pot de détente de la canne de distribution.

En se référant aux dessins et notamment aux figures 1 à 3 on voit que le dispositif de distribution pneumatique selon la présente invention comporte au moins une canne de distribution désignée dans son ensemble par la référence 10, qui est munie à son extrémité d'un embout formant poignée pistolet, désigné dans son ensemble par la référence 12 et qui est conçue de façon à pouvoir être introduit dans l'orifice d'admission du sable des sablières de véhicules se déplacant sur rails. Cette canne de distribution 10 est alimentée en sable sous pression à l'aide d'une conduite 14 elle-même alimentée à partir d'un silo (non représenté sur le dessin). Une vanne 16 est interposée sur la conduite d'alimentation 14.

La poignée pistolet 12 a été représentée en détail sur les figures 2 et 3. Elle comporte une arrivée centrale 20 de sable sous pression et une tuyauterie latérale de dépoussiérage 22. Cette tuyauterie 22 est mise en dépression de façon à assurer l'aspiration des poussières qui s'échappent de l'orifice de la sablière lors du remplissage. Un tel système de dépoussiérage est connu, et en conséquence il ne sera pas décrit en détail. Sur l'arrivée centrale de sable sous pression 20 on prévoit, selon la présente invention, une vanne 24 à commande pneumatique de préférence, comme on le décrira ci-après. Ainsi qu'on le voit sur les figures 2 et 3 cette vanne 24 est intégrée dans la configuration générale de la poignée pistolet selon la présente invention.

La présente invention prévoit des moyens permettant de détecter l'instant où la sablière est pleine, de façon à éviter tout débordement de sable par refoulement de ce dernier hors de l'orifice d'admission de la sablière. Ces moyens sont réalisés sous la forme d'une tuyauterie latérale 26 qui se termine par un tube palpeur 26′, ce tube palpeur étant conçu de façon à pouvoir être introduit dans l'orifice de la sablière en même temps que l'embout de l'arrivée de l'alimentation en sable 20. On maintient une surpression dans la tuyauterie 26. Ainsi, lorsque la sablière est pleine, le sable remplissant cette dernière obture l'extrémité du tube palpeur 26′, ce qui produit une augmentation de pression dans la tuyauterie 26, cette augmentation de pression actionnant un pressostat (non visible sur le dessin) qui actionne la commande de la vanne 24 interrompant ainsi l'alimentation en sable sous pression de la conduite centrale 20. Ainsi, grâce à l'invention, on évite tout débordement de sable hors de la sablière, lorsque cette dernière est remplie.

Selon l'invention, pour éviter un maintien sous pression de la canne d'alimentation, la commande de la fermeture de la vanne 24 prévue sur la poignée pistolet s'effectue après la fermeture de la vanne 16, placée comme indiqué ci-dessus, sur la conduite 14 amenant le sable sous pression à la canne de distribution 10.

Sur la figure 1 on peut voir en 28 la conduite d'alimentation en sable sous pression, cette conduite étant montée sur un pot de détente 30 permettant de réduire la pression d'admission du sable dans la poignée pistolet 12, la conduite 34 d'alimentation en sable sous pression à partir de la conduite 14 et du silo (non représenté) étant branchée sur ce pot de détente 30. Sur cette même figure 1 on a représenté en 32 une conduite regroupant la tuyauterie d'alimentation du tube de dépoussiérage 22, la tuyauterie d'alimentation du tube palpeur 26, 26′ et la tuyauterie de commande pneumatique de la vanne 24 à partir de son pressostat.

Ainsi qu'on l'a mentionné ci-dessus, l'invention prévoit des moyens permettant d'éviter l'encombrement des aires de distribution de sable par les cannes de distribution. On se réfère maintenant aux figures 4 à 6 qui illustrent, de façon détaillée, les moyens ainsi prévus par l'invention.

Comme on le voit sur les dessins le pot de détente 30 est fixé à l'extrémité d'un câble 36 qui passe sur une poulie 38, à axe horizontal, montée dans la tête rotative 40 d'un portique dont le tube support vertical 42 est positionné entre les voies de roulement des véhicules sur rails dont les sablières sont alimentées par le dispositif selon l'invention. L'autre extrémité du câble 36 vient s'enrouler sur la gorge 44 d' un tambour à double gorge 46. Sur la seconde gorge 48 de ce tambour 46 est enroulé un câble 50 à l'extrémité duquel est monté un contrepoids 52 , servant de moyen de rappel au câble 36 sur lequel est fixé le pot de détente 30. On peut bien entenu sans sortir du cadre de la présente invention, envisager tout autre moyen de rappel pour le cable 36. Le tambour à double gorge 46 peut tourner autour d'un axe horizontal prévu dans la tête 40 et le contrepoids 52 est guidé à l'intérieur d'un tube 54 qui est monté sur la tête 40 du portique.

Ainsi qu'on la indiqué ci-dessus la tête 40 du portique peut tourner de 360°. Ainsi les cannes de distribution peuvent être positionnées en n'importe quel emplacement, de part et d'autre d'un axe horizontal qui, dans l'application mentionnée ici, est parallèle aux voies de roulement sur lesquelles se déplacent les véhicules sur rails, ce qui permet d'alimenter plusieurs sablières appartenant à différents véhicules stationnés sur des voies de roulement différentes entre lesquelles est placé le dispositif objet de la présente invention. Dans ce but, la tête 40 du portique peut donc tourillonner autour de l'axe vertical du tube support 42.

Grâce à la disposition décrite ci-dessus, la canne 10 est rappelée par le moyen de rappel constitué ici par le contrepoids 52 et, au repos les tuyauteries de cette canne sont maintenues contre le tube support 42 du portique ce qui évite tout encombrement des aires d'alimentation. Sur la figure 1 on a représenté en traits mixtes la position de la canne 10 et de sa poignée pistolet 12 en fin de course. On remarque que l'invention permet d'alimenter des sablières situées à une distance relativement importante du portique de distribution 40-42 ce qui permet d'assurer successivement l'alimentation de plusieurs sablières à l'aide d'une seule canne tout en évitant un encombrement de l'aire de distribution. Par ailleurs l'invention permet d'éviter tout déversement de sable lors du remplissage des sablières grâce aux moyens de détection de remplissage décrits ci-dessus.

Il demeure bien entendu que la présente invention n'est pas limitée à l'exemple de réalisation et à l'application mentionnée ci-dessus mais qu'elle en englobe toutes les variantes. C'est ainsi que notamment on peut prévoir plusieurs cannes de distribution avec leur pistolet et leur système de rappel respectif constitué par exemple par un contrepoids, montées sur un même portique. De même, l'invention n'est pas limitée à l'application décrite et mentionnée ci-dessus, elle peut en effet s'appliquer dans tous les cas où l'on veut assurer une distribution pneumatique contrôlée de produits pulvérulents quelqu'en soit la nature.

## Revendications

**1 -** Dispositif de distribution pneumatique de produits pulvérulents en vrac, notamment de sable, destiné en particulier aux installations de sablage de véhicules sur rails du type comportant un silo de stockage contenant le sable à distribuer et un système de cannes de distribution munies d'un embout conçu de façon à être introduit dans l'orifice d'admission de la sablière dudit véhicule et de moyens assurant le dépoussiérage, ce dispositif étant caractérisé en ce que ladite canne (10) est montée sur un pot de détente (30) dans lequel s'effectue l'amenée du sable sous pression délivré à partir dudit silo et en ce que l'embout de ladite canne est réalisé sous la forme d'une poignée pistolet (12) comportant une arrivée centrale (20) de sable sous pression, une tuyauterie de dépoussiérage (22), une seconde tuyauterie (26) se terminant par un tube palpeur (26′) introduit dans l'orifice d'admission de la sablière et dans laquelle règne une surpression, ce tube palpeur étant relié à un pressostat assurant la commande de la vanne d'admission (24) du sable sous pression.

**2 -** Dispositif de distribution pneumatique selon la revendication 1 caractérisé en ce que ladite vanne d'admission (24) du sable sous pression dans la poignée pistolet (12) est positionnée sur cette dernière et elle est commandée, à partir dudit pressostat par l'intermédiaire d'une conduite pneumatique prévue sur ladite poignée pistolet.

**3 -** Dispositif de distribution pneumatique selon l'une des revendications 1 et 2 caractérisé en ce que le pot de détente (30) sur lequel est montée ladite canne (10) est suspendu à l'extrémité d'un câble (36) qui est muni d'un moyen de rappel (52), les poulies et tambours sur lesquels s'enroule le câble du pot de détente et ledit moyen de rappel étant placés sur un portique (40,42) dont la tête (40) portant lesdits poulies et tambours et le moyen de rappel peut subir une rotation de 360° de façon que les cannes puissent alimenter des sablières appartenant à différents véhicules situés sur des voies de roulement différentes.

**4 -** Dispositif de distribution pneumatique selon la revendication 3 caractérisé en ce que ledit moyen de rappel est réalisé sous la forme d'un contrepoids (52), les poulies et tambours sur lesquels s'enroulent les câbles (50) du pot de détente étant placé sur ledit portique (40-42) à tête (40) pivotante.

**5 -** Dispositif de distribution pneumatique selon l'une quelconque des revendications précédentes caractérisé en ce que le câble (36) à l'extrémité duquel est monté le pot de détente (30) et le câble (50) à l'extrémité duquel est fixé le contrepoids (52) s'enroulent sur un tambour à double gorge (46).
